# EUROPÄISCHE PATENTSCHRIFT

(11) **EP 0 768 936 B1**
(45) Veröffentlichungstag und Bekanntmachung des Hinweises auf die Patenterteilung: **22.12.1999**
(21) Anmeldenummer: 96919766.4
(22) Anmeldetag: 10.05.1996
(51) Int. Cl.: B25B 5/14, E04F 21/22

(54) **PARKETT-VERLEGEHILFE**
AID FOR LAYING PARQUET
AUXILIAIRE DE POSE POUR PARQUET

(30) Priorität: 11.05.1995 DE 29507795 U
(43) Veröffentlichungstag der Anmeldung: 23.04.1997
(62) Teilanmeldung aus: 99102060.3
(73) Patentinhaber: Bessey & Sohn GmbH & Co., D-74321 Bietigheim-Bissingen (DE)
(72) Erfinder: Butschbacher, Ernst, 74927 Eschelbronn (DE); Rösch, Hans, 74376 Gemmrigheim (DE)
(74) Vertreter: Hoeger, Stellrecht & Partner
(86) Internationale Anmeldenummer: EP9602016
(87) Internationale Veröffentlichungsnummer: WO9635551

(56) Entgegenhaltungen:
- DE-A- 4 304 992
- DE-U- 8 816 166
- US-A- 4 753 426

## Beschreibung

Die Erfindung betrifft eine Verlegehilfe für eine Nut und eine Feder aufweisende Bodenbelagelemente, insbesondere Fertigparkett, Laminat- oder Bodenpaneelen, umfassend ein erstes Halteteil, welches an einer Nut eines der Bodenbelagelemente in Eingriff bringbar ist, und ein in einer ersten Aufnahme am ersten Halteteil gehaltenes Band.

Laminat ist eine Art Fertigparkett geringerer Abmessung, hergestellt aus Kunststoff und nicht aus holzähnlichen Materialien, wie Fertigparkett.

Die Länge dieser Parkett-Paneelen beträgt 1 bis 3m.

Beim Verlegen ist es wichtig, daß die ersten drei Reihen der Paneelen exakt verlegt sind und keinerlei Zwischenabstand aufweisen, sie müssen mit hoher Kraft zusammengespannt werden, so daß Ungenauigkeiten (Verzug), Beschädigungen und der zur Verbindung notwendige eingestrichene Leim überbrückt werden können.

Insbesondere der Heimwerker, der seinen Boden selbst verlegt, hält sich nicht unbedingt an die Regel der drei Reihen und sollte eventuell auch andere, insbesondere größere Längen spannen können.

Das Spannen sollte schonend erfolgen und mit einem Werkzeug für beide Boden-Paneelen-Typen.

Aus der DE-U-88 16 166 ist eine Spanneinrichtung der eingangs genannten Art bekannt. Bei dieser Spanneinrichtung wird das Band fest mit den Bodenbelagelementen und unter diesen verlaufend verlegt und ausgerichtet, da das Band dem jeweiligen verstellbaren Halteteil eine Führung verleihen muß.

Ein Spannen der Vorrichtung erfolgt durch einen an einem der Halteteile vorgesehenen Excenter oder Knebelhebel, welcher in eine Nut eines zu spannenden Bodenbelagelements eingreift.

Der Erfindung liegt die Aufgabe zugrunde, eine Verlegehilfe zu schaffen, welche auch dem Laien und denen, die erfindungsgemäße Bodenelemente nur einmal verlegen, eine einfach zu handhabende Hilfe ist und trotzdem kostengünstig ist.

Diese Aufgabe wird bei einer Verlegehilfe für Bodenbelagelemente, insbesondere Fertigparkett, Laminat- oder Bodenpaneelen der eingangs genannten Art erfindungsgemäß dadurch gelöst, daß ein zweites Halteteil vorgesehen ist, welches eine Feder der Bodenbelagelemente hintergreifen kann und mit einer zweiten Aufnahme für das Band versehen ist, daß die Halteteile als Formteile ausgebildet sind und eine auf die Bodenbelagselemente auflegbare Grundplatte mit einem von dieser abstehenden Schenkel mit einem Vorsprung aufweisen, daß der Schenkel des ersten Halteteils an der Nut des einen Bodenbelagelements in Eingriff bringbar ist,
daß der Schenkel des zweiten Halteteils zum Hintergreifen der Feder eines anderen der Bodenbelagelemente ausgebildet ist,
daß die Aufnahme an der jeweiligen Grundplatte derart angeordnet ist, daß das Band bei der Benutzung der Verlegehilfe über den Bodenbelagelementen und nahe derselben gehalten ist, und daß zum Zusammenspannen der Bodenbelagelemente ein auf das Band wirkender Spanner vorgesehen ist.

Der Vorteil der erfindungsgemäßen Lösung ist darin zu sehen, daß mit dieser eine Verlegehilfe zur Verfügung gestellt wird, die in einfacher Weise einsetzbar und kostengünstig ist.

Außerdem erlaubt die erfindungsgemäße Lösung durch den in Nuten eingreifenden oder Federn hintergreifenden Vorsprung eine sichere Fixierung an den Bodenbelagelementen, so daß keine Gefahr durch Abgleiten der Formteile besteht.

Bei den bislang bekannten Verlegehilfen wird der genaue Abstand zur Wand mit Leisten oder Keilen definiert. Eine besonders einfache Fortbildung der erfindungsgemäßen Lösung sieht vor, daß das Formteil mit einem einen Abstand zur Wand vorgebenden Abstützelement versehen ist.

Dieses Abstützelement kann in einfachster Weise fest angeordnet sein und somit einen festen Abstand vorgeben.

Besonders vorteilhaft ist es jedoch, wenn mit dem Abstützelement der Abstand des Formteils zur Wand einstellbar ist.

Um ferner insbesondere bei unterschiedlicher Neigung des Formteils relativ zur Wand und auch somit unterschiedlicher Neigung des Abstützelements relativ zur Wand ebenfalls eine sichere und beschädigungsfreie Abstützung für die Wand vorzusehen, ist zweckmäßigerweise das Abstützelement mit einem konvex gewölbten Kopf versehen, welcher an der Wand anlegbar ist.

Ferner ist, insbesondere um eine kostengünstige Herstellung zu ermöglichen, vorgesehen, daß der Vorsprung, mit welchem das Formteil an den Bodenbelagelementen fixierbar ist, eine Abbiegung des Schenkels bildet.

Vorzugsweise sind diese Abbiegung und der Schenkel so dimensioniert, daß die Abbiegung in die Nut der Bodenbelagelemente hineinpaßt und daß mit dieser auch eine Feder der Bodenbelagelemente hintergreifbar ist.

Bei einer vorteilhaften Ausführungsform der erfindungsgemäßen Lösung, bei welcher es insbesondere auch darum geht, ein Hochstellen oder Hochklappen der Bodenbelagelemente zu vermeiden, ist vorzugsweise vorgesehen, daß die Verlegehilfe einen Niederhalter aufweist, welcher zweckmäßigerweise zwischen den Formteilen angeordnet ist.

Der Niederhalter ist zweckmäßigerweise so ausgebildet, daß er sich in Richtung des Bandes so weit erstreckt, daß er ein mittleres Bodenbelagelement vollständig und zwei seitlich des mittleren angeordnete Bodenbelagelemente teilweise übergreift.

Ein derartiger Niederhalter ist jedoch nicht zwingend notwendig. Es ist auch möglich, einen erfindungsgemäßen Bandspanner ohne einen derartigen Niederhalter auszuführen.

Das Spannen des Bandes kann in unterschiedlichster Art und Weise erfolgen. Ein vorteilhaftes Ausführungebeispiel sieht vor, daß das Band mittels eines Ratschenspanners spannbar ist.

Dieser Ratschenspanner kann bei Verwendung eines Niederhalters am Niederhalter angeordnet sein.

Alternativ dazu ist vorteilhafterweise vorgesehen, daß eines der Formteile mit dem Ratschenspanner versehen ist.

Der Ratschenspanner läßt sich besonders einfach mit dem Formteil verbinden, wenn dieses ein Halteelement für den Ratschenspanner aufweist.

Um ferner sicherzustellen, daß das Band möglichst tief über den Bodenbelagelementen geführt ist, ist vorteilhafterweise vorgesehen, daß als Aufnahme für das Band an dem den Ratschenspanner tragenden Formteil eine Durchführung angeordnet ist.

Zum Einhängen wird bei einem zweckmäßigen Ausführungsbeispiel ein einfaches, möglichst je Seite gleiches Biegeteil verwendet, dessen Abbiegung so gestaltet sein muß, daß es für alle möglichen Bodenbelagelemente und alle Parkettarten verwendbar ist, und zwar für beide Seiten, sowohl also die Nut- wie auch die Feder-Seite.

Zur Bandseite muß es so gestaltet sein, daß eine möglichst tiefe Bandführung erfolgt, bei einer Führung des Bandes in einer auch nur geringen Höhe ist ein Hochkippen der gespannten Paneelen zu befürchten.

Vorteilhafterweise kann das Band einseitig fest am Biegeteil gehalten sein und die zweite Seite kann direkt zum Spannen verwendet werden.

Zur Bandspannung können beispielsweise bekannte Spanner genutzt werden, der wohl bekannteste ist der, der bei Zurrgurten verwendet wird. Dies ist ein aus Blechteilen hergestellter Ratschenspanner, bei dem das Band um die Ratschenachse aufgewickelt wird.

Ein solcher Ratschenspanner kann direkt einseitig auf einem Biegeteil befestigt werden oder auf einem dritten Teil sich befinden, das etwa in Bandmitte, auch zur gleichzeitigen Stabilisierung angeordnet sein kann.

Eine zweckmäßige Lösung sieht vor, daß die Parkett-Verlegehilfe in Form eines Bandspanners mit z.B. einem Ratschenspanner, wie er bei Zurrgurten Verwendung findet, zum Aufwickeln und Spannen des Bandes ausgeführt und beidseitig mit je einem Blechbiegeteil versehen ist, die je mit einer Schnalle zur Bildung einer Bandschlaufe ausgeführt sind, wobei die Blechbiegeteile in der Schenkellänge und in der zweiten Abbiegung gleich ausgelegt und in den Maßen so festgelegt sind, daß die zweite Abbiegung in Fertigparkett-Nut und Laminat-Nut hineinpaßt und mit gleichen Abmessungen die Fertigparkett-Feder und die Laminat-Feder umgreift ohne abzurutschen und das Band in möglichst tiefer Lage auf der Paneele entlang geführt werden kann.

Eine weitere vorteilhafte Parkett-Verlegehilfe sieht vor, daß das Biegeteil zur Wand ein Abstützelement besitzt zur Einstellung des Abstandes zur Wand, vorzugsweise mit konkavem Kopf zum Ausgleich der möglichen Schräglagen des Blechbiegeteils.

Eine andere vorteilhafte Parkett-Verlegehilfe sieht vor, daß mittig über mehreren, beispielsweise den drei ersten Paneelen ein Niederhalter vorgesehen ist, der auch je ein Teil der danabenliegenden Reihe, beispielsweise der ersten Reihe und dritten Reihe überdeckt.

Eine andere günstige Parkett-Verlegehilfe sieht vor, daß das bekannte Spannelement, vorzugsweise ein Ratschenspanner, auf einen der Biegeteile befestigt ist, wodurch auf ein Niederhalten verzichtet wird, man jedoch nur eine Endschlaufe benötigt.

Eine weitere zweckmäßige Parkett-Verlegehilfe sieht vor, daß das Blechbiegeteil so ausgebildet ist, daß vorhandene Bohrungen genutzt werden zur Befestigung am Blechbiegeteil gemeinsam mit einem Durchzug am Blechbiegeteil zur Arretierung des Ratschenspanners.

Eine weitere vorteilhafte Parkett-Verlegehilfe sieht vor, daß im Blechbiegeteil unterhalb der Aufrollachse eine Durchführungsnut vorgesehen ist, die zur notwendigen tiefen Führung des Bandes auf der Paneele beiträgt.

Im folgenden sind die Erfindung und deren Vorteile anhand einiger Ausführungsbeispiele im Einzelnen, in Verbindung mit den beiliegenden Zeichnungen näher erläutert. In den Zeichnungen wird dargestellt:
- Fig. 1: eine Seitenansicht der Montagehilfe mit mittig angeordnetem Spannelement (erstes Ausführungsbeispiel);
- Fig. 2: eine Seitenansicht mit auf dem Formteil befestigtem Spannelement (zweites Ausführungsbeispiel) und
- Fig. 3: eine Ansicht des Ratschenspanners eines Zurrgurtes auf dem Formteil.

Ein erstes Ausführungsbeispiel einer in Fig. 1 mit 10 bezeichneten Verlegehilfe zum Verlegen von beispielsweise drei Paneelen 14, 14' und 14'', umfaßt einen Niederhalter 12, welcher die mittlere Paneele 14' sowie die beiderseits derselben liegenden Verbindungsfugen 15 und 15' übergreift und sich teilweise auch noch über die Paneelen 14 und 14'' erstreckt.

Ausgehend von dem Niederhalter 12 verläuft ein an einem Festpunkt 18 des Niederhalters 12 endseitig gehaltenes Band 16 durch den Niederhalter 12 hindurch und längs einer Unterseite 13 desselben in Richtung eines als Ganzes mit 20 bezeichneten ersten Formteils, welches im einfachsten Fall als Biegeteil aus Blech hergestellt ist. Das Band 16 bildet an seinem an dem Formteil 20 gehaltenen Ende eine als Ganzes mit 22 bezeichnete Festechlaufe oder Schlaufe, welche in einer Aufnahme 20b, beispielsweise als Lasche des Formteils 20 ausgebildet, am Formteil 20 fixiert ist.

Damit ist bei fester Länge des Bandes 16 das Formteil 20 in festgelegtem Abstand vom Niederhalter 12 angeordnet.

Dem ersten Formteil 20 gegenüberliegend ist ein zweites Formteil 24 vorgesehen, von welchem ausgehend ein ebenfalls mit einer Schlaufe 28 in einer Aufnahme 24b des Formteils 24 fixiertes Band 26 zum Niederhalter 12 verläuft und sich längs einer Unterseite 13 des Niederhalters 12 erstreckend bis zu einer Durchführung durch den Niederhalter 12 geführt ist und nach Hindurchführen durch den Niederhalter 12 zu einem Spannelement verläuft, welcher beispielsweise auch als sogenannter käuflicher Ratschenspanner ausgebildet ist.

Für die Funktion der erfindungsgemäßen Verlegehilfe ist es wesentlich, daß die Bänder 16 und 26 möglichst tief auf oder über den Paneelen 14, 14' und 14'', möglichst auf diesen aufliegend, geführt sind, um ein vorzeitiges Kippen der Paneelen zu vermeiden.

Bei einer vorteilhaften Variante der erfindungsgemäßen Formteile 20 oder 24 ist vorgesehen, daß diese zur definierten Positionierung eines Abstandes derselben von einer Wand 21 ein Abstützelement 17 aufweisen, welches beispielsweise als Schraube mit einem konvexen oder gewölbten Kopf ausgebildet ist. Das in Form der Schraube ausgeführte Abstützelement ist in einen vom Formteil nach oben über die Paneelen 14 abstehenden Wandbereich 23 einschraubbar, so daß sich das als Schraube ausgebildete Abstützelement 17 quer zur Wand 21 mit seiner Achse 17a erstreckt und somit je nach Einschraubtiefe in den Wandbereich 23 unterschiedliche Abstände des Formteils 20 von der Wand 21 definierbar sind.

Das Formteil 20 weist ferner einen Schenkel 19 auf, welcher sich quer zu einer die Aufnahme 20b tragenden Grundplatte 20a des Formteils 20 erstreckt und einen beispielsweise als Abbiegung hergestellten Vorsprung 25 trägt.

Der Schenkel 19 ist dabei so ausgebildet, daß er eine Längsseitenkante einer außenliegenden Paneele 14 übergreift und mit dem Vorsprung 25 in eine Nut 27 derselben eingreift. Handelt es sich bei den Paneelen 14, 14' und 14'' um Paneelen aus sogenanntem Laminat, einer Art Fertigparkett geringer Abmessung, hergestellt aus Kunststoff und nicht aus holzähnlichen Materialen, wie Fertigparkett, so kann die Grundplatte 20a schräg zu einer Oberseite der Paneele 14 verlaufen.

In gleicher Weise ist auch das Formteil 24 ausgebildet, wobei in diesem Fall der Vorsprung 25 eine Feder 29 an einer Längsseitenkante der äußersten Paneele 14'', vorzugsweise ebenfalls aus Laminat, hintergreift.

Werden anstelle von Laminat Paneelen 14, 14' und 14'' aus Fertigparkett verwendet, wie in Fig. 2 dargestellt, welches insbesondere eine größere Dicke aufweist, so sind die Schenkel 19 der Formteile 20 und 24 ebenfalls ausreichend lang, so daß der Vorsprung 25 bei auf den Paneelen aufliegender Grundplatte 20a, 34a entweder in der Lage ist, in eine Nut 33 der Paneelen einzugreifen oder eine Feder 31 derselben zu hintergreifen.

Bei einer vorteilhaften Variante des ersten Ausführungsbeispiels überdeckt ein Niederhalter 12 die zwei Verbindungsfugen 15 der drei Paneelen 14 bis 14''. Das Band 16 verläuft von einem Festpunkt 18 am Niederhalter 12 durch eine Lasche des Biegeteils 20 und endet als Festschlaufe 22, Band 16 hat demnach eine Fixlänge. Vom Biegeteil 24 auf der Gegenseite verläuft das Bandstück 26 von einer Endschlaufe 28 zum Niederhalter 12 und durch ihn zum verwendeten Spannelement. Zur Funktion ist wesentlich, daß das Band 16 und 26 tief auf der Paneele geführt wird, um ein Kippen zu vermeiden. Auf einem der Biegeteile kann zur Fixierung des Abstandes zur Wand 21 z.B. eine Schraube 17 mit konkaver Kopfform in der senkrecht angeordneten Wand des Biegeteils vorgesehen werden.

Bei einem zweiten Ausführungsbeispiel einer erfindungsgemäßen Verlegehilfe, dargestellt in Fig. 2, umfaßt das Formteil 30 kein Abstützelement, ist jedoch hinsichtlich des Schenkels 19 und des Vorsprungs 25 in gleicher Weise ausgebildet wie die Formteile 20 oder 24. Im übrigen weist das Formteil 30 auch die Aufnahme 20b für eine Endschlaufe 32 eines Bandes 36 auf, welches dadurch mit dem Formteil 30 verbunden ist.

Im Gegensatz zum ersten Ausführungsbeispiel ist jedoch das zweite Formteil 34 nicht so ausgebildet wie das erste Formteil 30, sondern eine Grundplatte 34a desselben ist vergrößert ausgeführt, zur Montage eines Spannelements unmittelbar an dem Formteil 34.

Das Formteil 34 weist aber nach wie vor einen wie bei den Formteilen 20 und 24 ausgebildeten Schenkel 19 mit einem Vorsprung 25 auf, der in gleicher Weise wie bei den Formteilen 20 und 24 zum Fixieren desselben einsetzbar ist.

Das an dem Formteil 30 mit der Schlaufe 32 gehaltene Band 36 ist tief auf den Paneelen 14, vorzugsweise auf einer Oberfläche derselben aufliegend, entlanggeführt und verläuft zum zweiten Formteil 34, dann vorzugsweise längs einer Unterseite 34u desselben und ist durch die eine Grundplatte 34a desselben hindurchgeführt zu einem zeichnerisch nicht dargestellten Spannelement. Im Gegensatz zum ersten Ausführungsbeispiel umfaßt das zweite Ausführungebeispiel der erfindungsgemäßen Verlegehilfe, dargestellt in Fig. 2 keinen Niederhalter 12 und ist dann einsetzbar, wenn ein Abheben der Paneelen 14 von einem Untergrund nicht zu befürchten ist oder in anderer Art und Weise sichergestellt ist oder auf eine Abstützung über drei Paneelen verzichtet wird.

Eine zweckmäßige Ausführungsform des Formteils 34 ist in Fig. 3 dargestellt. Bei dieser Lösung ist auf dem Formteil 34 als Spannelement ein als Ganzes mit 40 bezeichneter sogenannter Ratschenspanner montiert, wie er allgemein für das Spannen von Bändern oder Gurten im Handel erhältlich ist. Beispielsweise wird ein von der Firma Karl Stark GmbH & co. KG, Postfach 12 54, Anhauserstraße 7, Herbrechtingen als Type 01802/4 oder 01802YY angebotener Ratschenspanner eingesetzt.

Das tief auf der Paneele sowie einer Unterseite 34u der Grundplatte 34a des Formteils 34 entlanggeführte Band 36 wird durch einen Durchbruch 38 durch die Grundplatte 34a des Formteils 34 hindurch zu einer Aufrollachse 42 des Ratschenspanners 40 geführt, wobei vorzugsweise der Durchbruch 38 unterhalb der Aufrollachse 42 liegt. Das durch die Aufrollachse 42 des Ratschenspanners 40 hindurchgeführte Band 36 wird durch Zug in Richtung eines Pfeils 43 soweit durch die Aufrollachse 42 durchgezogen, daß eine Vorspannung möglich ist.

Der Ratschenspanner 40 weist einerseits einen Spannhebel 44 auf und andererseits einen Ratschenspannerkörper 45, welcher beispielsweise an dem Formteil 34 dadurch fixiert ist, daß ein hochgestellter Wandbereich 46 des Formteils 34 mit dem Ratschenspannerkörper 45 beispielsweise über eine Bohrung 39, verbunden ist. Ferner ist der Ratschenspannerkörper 45 mittels eines hakenförmig hochgebogenen Elements 41, auch als Durchzug bezeichnet, an dem Formteil 34 fixiert.

Durch Betätigen des Spannhebels 44 in Richtung des Ratschenspannerkörpers 45 längs eines Pfeils 47 ist das Band in bekannter Weise auf der Aufrollachse 42 aufrollbar und somit mittels des Bandes 36 ein Zusammenspannen der Paneelen 14 mittels der Formteile 30 und 34 durchführbar. Die jeweilige Stellung der Aufrollachse 42 ist dabei mit einer bei einem derartigen bekannten Ratschenspanner üblichen Ratsche fixiert, welche ein Zurückrollen der Aufrollachse verhindert.

Für eine vorteilhafte Variante des zweiten Ausführungsbeispiels ist in Fig. 2 dargestellt wie einmal die beiden Biegeteile in die Nuten und Federn von Fertigparkett passen, wobei dies Biegeteile sind, die maßlich den Ausführungen 20 und 24 für Laminat entsprechen, und zum anderen auf eine mittige Lage des Spannelementes verzichtet wird.

Das Biegeteil 30 ist ohne Abstützelement 17 dargestellt. Das Biegeteil 34 ist vergrößert abgebildet zum Aufsetzen eines bekannten Spannelementes. Das Band 36 hat am Biegeteil 30 eine Endschlaufe 32 und wird wieder tief auf der Paneele entlang geführt bis zum Biegeteil 34 und durch dies dem aufgesetzten Spannelement zugeführt. Diese Ausführung nach Figur 2 ist dann zu wählen, wenn ein Hochgehen der Paneelen 14 bis 14" nicht zu befürchten ist oder auf eine Abstütztung über die drei Paneelen verzichtet wird.

Figur 3 zeigt den bekannten Ratschenspanner, im ganzen mit 40 gekennzeichnet, verbunden mit dem Biegeteil 34 wie in Fig. 2 dargestellt. Wesentlich ist wieder, daß das Band tief auf der Paneele entlang geführt ist und erst durch eine Nut 38 unterhalb der Aufrollachse 42 zu dieser geleitet wird. Das Band 36 ist in der Nullstellung gezeichnet und wird in Pfeilrichtung verstellt und vorgespannt. Durch Betätigen des Spannhebels 44 in Pfeilrichtung wird das Band in bekannter Weise auf die Aufrollachse 42 aufgewickelt. Eine Ratsche auf dieser Achse verhindert das Aufgehen.

## Patentansprüche

1. Verlegehilfe für eine Nut und eine Feder aufweisende Bodenbelagelemente, insbesondere Fertigparkett, Laminat- oder Bodenpaneelen, umfassend ein erstes Halteteil (20, 34), welches an einer Nut (27, 33) eines der Bodenbelagelemente (14) in Eingriff bringbar ist, und ein in einer ersten Aufnahme (20b, 38) am ersten Halteteil (20, 34) gehaltenes Band (16, 26, 36),
dadurch gekennzeichnet,
daß ein zweites Halteteil (24, 30) vorgesehen ist, welches eine Feder (29, 31) der Bodenbelagelemente (14) hintergreifen kann und mit einer zweiten Aufnahme (24b, 20b) für das Band (16, 36) versehen ist,
daß die Halteteile als Formteile (20, 24, 30, 34) ausgebildet sind und eine auf die Bodenbelagelemente (14) auflegbare Grundplatte (20a, 24a, 34a) mit einem von dieser abstehenden Schenkel (19) mit einem Vorsprung (25) aufweisen,
daß der Schenkel (19) des ersten Halteteils (20, 34) an der Nut (27, 33) des einen der Bodenbelagelemente in Eingriff bringbar ist,
daß der Schenkel (19) des zweiten Halteteils (24, 30) zum Hintergreifen der Feder (29, 31) eines anderen der Bodenbelagelemente (14) ausgebildet ist,
daß die Aufnahme (20b, 38; 24b, 20b) an der jeweiligen Grundplatte (20a, 24a, 34a) derart angeordnet ist, daß das Band (16, 26, 36) bei der Benutzung der Verlegehilfe über den Bodenbelagelementen (14) und nahe derselben gehalten ist, und daß zum Zusammenspannen der Bodenbelagelemente (14) ein auf das Band (16, 26, 36) wirkender Spanner (40) vorgesehen ist.

2. Verlegehilfe nach Anspruch 1, dadurch gekennzeichnet, daß eines der Formteile (20, 24, 30, 34) mit einem einen Abstand zur Wand (21) vorgebenden Abstützelement (17) versehen ist.

3. Verlegehilfe nach Anspruch 2, dadurch gekennzeichnet, daß mit dem Abstützelement (17) der Abstand des Formteils (20, 24; 30, 34) zur Wand (21) einstellbar ist.

4. Verlegehilfe nach Anspruch 3, dadurch gekennzeichnet, daß das Abstützelement (17) einen konvex gewölbten Kopf aufweist.

5. Verlegehilfe nach einem der voranstehenden Ansprüche, dadurch gekennzeichnet, daß der Vorsprung (25) eine Abbiegung des Schenkels (19) bildet.

6. Verlegehilfe nach Anspruch 5, dadurch gekennzeichnet, daß die Abbiegung (25) so dimensioniert ist, daß sie in die Nut (27, 33) der Bodenbelagelemente (14) hineinpaßt und daß mit dieser auch eine Feder (29, 31) der Bodenbelagelemente (14) hintergreifbar ist.

7. Verlegehilfe nach einem der voranstehenden Ansprüche, dadurch gekennzeichnet, daß die Verlegehilfe (10) einen Niederhalter (12) aufweist.

8. Verlegehilfe nach Anspruch 7, dadurch gekennzeichnet, daß der Niederhalter (12) sich in Richtung des Bandes (16, 26) so weit erstreckt, daß dieser ein mittleres Bodenbelagelement (14') vollständig und zwei seitlich des mittleren angeordnete Bodenbelagelemente (14, 14'') teilweise übergreift.

9. Verlegehilfe nach einem der voranstehenden Ansprüche, dadurch gekennzeichnet, daß das Band (16, 26, 36) mittels eines Ratschenspanners (40) spannbar ist.

10. Verlegehilfe nach Anspruch 9, dadurch gekennzeichnet, daß eines der Formteile (20, 24, 30, 34) mit dem Ratschenspanner (40) versehen ist.

11. Verlegehilfe nach Anspruch 10, dadurch gekennzeichnet, daß das Formteil (34) ein Halteelement (46, 41) für den Ratschenspanner (40) aufweist.

12. Verlegehilfe nach einem der Ansprüche 9 bis 11, dadurch gekennzeichnet, daß der Ratschenspanner (40) einen Spannhebel (44) aufweist und daß durch Betätigen des Spannhebels (44) in Richtung eines Ratschenspannerkörpers (45) das Band (16, 26, 36) auf einer Aufrollachse (42) desselben aufrollbar ist.

13. Verlegehilfe nach Anspruch 12, dadurch gekennzeichnet, daß der Ratschenspannerkörper (45) auf dem einen Formteil (20, 24, 30, 34) aufliegt und daß der Spannhebel (44) zum Aufrollen des Bandes (16, 26, 36) in Richtung auf das den Ratschenspannerkörper (45) tragende Formteil (20, 24, 30, 34) zu bewegbar ist.

14. Verlegehilfe nach einem der Ansprüche 10 bis 13, dadurch gekennzeichnet, daß das Formteil (34) als Aufnahme eine Durchführung (38) für das Band (36) aufweist.

15. Verlegehilfe nach einem der voranstehenden Ansprüche, dadurch gekennzeichnet, daß die Formteile (20, 24, 30, 34) als Biegeteile ausgebildet sind.

## Claims

1. Laying aid for floor covering elements having a groove and a tongue, in particular, ready-made parquet flooring, laminated or floor panels, comprising a first holding part (20, 34) engageable at a groove (27, 33) of one of the floor covering elements (14), and a belt (16, 26, 36) held in a first receiving means (20b, 38) on the first holding part (20, 34), characterized in that a second holding part (24, 30) capable of engaging around a tongue (29, 31) of the floor covering elements (14) and having a second receiving means (24b, 20b) for the belt (16, 36) is provided,
in that said holding parts are form-shaped parts (20, 24, 30, 34) and have a base plate (20a, 24a, 34a) which is positionable on the floor covering elements (14) and has an arm (19) extending from said base plate and having a projection (25),
in that the arm (19) of the first holding part (20, 34) is engageable at the groove (27, 33) of one of said floor covering elements,
in that the arm (19) of the second holding part (24, 30) is designed to engage around the tongue (29, 31) of another one of said floor covering elements (14),
in that the receiving means (20b, 38; 24b, 20b) is arranged on the respective base plate (20a, 24a, 34a) such that the belt (16, 26, 36) is held over the floor covering elements (14) and in close proximity to said floor covering elements when the laying aid is in use, and in that a tensioning device (40) acting on the belt (16, 26, 36) is provided for clamping together the floor covering elements (14).

2. Laying aid as defined in claim 1, characterized in that one of the shaped parts (20, 24, 30, 34) is provided with a support element (17) predetermining a distance to the wall (21).

3. Laying aid as defined in claim 2, characterized in that the distance of the shaped part (20, 24, 30, 34) to the wall (21) is adjustable with the support element (17).

4. Laying aid as defined in claim 3, characterized in that the support element (17) has a convexly curved head.

5. Laying aid as defined in any one of the preceding claims, characterized in that the projection (25) forms a bend of the arm (19).

6. Laying aid as defined in claim 5, characterized in that the bend (25) is dimensioned such that it fits into the groove (27, 33) of the floor covering elements (14) and that it is also capable of engaging around a tongue (29, 31) of the floor covering elements (14).

7. Laying aid as defined in any one of the preceding claims, characterized in that the laying aid (10) has a holding-down device (12).

8. Laying aid as defined in claim 7, characterized in that the holding-down device (12) extends in the direction of the belt (16, 26) to such an extent that it engages over a central floor covering element (14') completely and partially over two floor covering elements (14, 14'') arranged laterally of the central one.

9. Laying aid as defined in any one of the preceding claims, characterized in that the belt (16, 26, 36) is adapted to be tensioned by means of a ratchet tensioning device (40).

10. Laying aid as defined in claim 9, characterized in that one of the shaped parts (20, 24, 30, 34) is provided with the ratchet tensioning device (40).

11. Laying aid as defined in claim 10, characterized in that the shaped part (34) has a holding element (46, 41) for the ratchet tensioning device (40).

12. Laying aid as defined in any one of claims 9 to 11, characterized in that the ratchet tensioning device (40) comprises a tensioning lever (44), and in that by actuating the tensioning lever (44) in the direction towards a ratchet tensioner body (45) the belt (16, 26, 36) is rollable on a wind-up roller (42) of said ratchet tensioning device.

13. Laying aid as defined in claim 12, characterized in that the ratchet tensioner body (45) rests on the one shaped part (20, 24, 30, 34), and in that the tensioning lever (44) is movable in the direction towards the shaped part (20, 24, 30, 34) carrying the ratchet tensioner body (45) for rolling up the belt (16, 26, 36).

14. Laying aid as defined in any one of claims 10 to 13, characterized in that the shaped part (34) has a passage (38) for the belt (36) as receiving means.

15. Laying aid as defined in any one of the preceding claims, characterized in that the shaped parts (20, 24, 30, 34) are in the form of bent parts.

## Revendications

1. Auxiliaire de pose pour des éléments présentant une rainure et une languette, en particulier du parquet prêt à poser, des panneaux d'aggloméré stratifié ou des panneaux de sol, comprenant une première partie de retenue (20, 34) qui peut être engagée dans une rainure (27, 33) d'un des éléments (14) de revêtement de sol et une sangle (16, 26, 36) maintenue dans un premier logement (20b, 38) sur la première partie de retenue (20, 34),
caractérisé
en ce qu'il est prévu une deuxième partie de retenue (24, 30) qui peut accrocher une languette (29, 31) des éléments (14) de revêtement de sol et qui est pourvue d'un deuxième logement (24b, 20b) pour la sangle (16, 36),
en ce que les parties de retenue sont conformées comme des préformés (20, 24, 30, 34) et présentent une plaque d'assise (20a, 24a, 34a) qui peut être placée sur les éléments (14) de revêtement de sol et qui comprend une branche (19) s'écartant de la plaque de sol avec une avancée (25),
en ce que la branche (19) de la première partie de retenue (20, 34) peut être engagée dans une rainure (27, 33) de l'un des éléments de revêtement de sol,
en ce que la branche (19) de la deuxième partie de retenue (24, 30) est conformée pour accrocher la languette (29, 31) d'un autre des éléments (14) de revêtement de sol,
en ce que le logement (20b, 38; 24b, 20b) est disposé sur la plaque d'assise concernée de telle manière que la sangle (16, 26, 36) soit maintenue lors de l'utilisation de l'auxiliaire de pose au-dessus des éléments (14) de revêtement de sol et à proximité de ceux-ci, et en ce qu'il est prévu un tendeur (40) agissant sur la sangle (16, 26, 36) pour presser ensemble les éléments (14) de revêtement de sol.

2. Auxiliaire de pose selon la revendication 1, caractérisé en ce qu'un des préformés (20, 24, 30, 34) est pourvu d'un élément d'appui (17) maintenant un écart par rapport au mur (21).

3. Auxiliaire de pose selon la revendication 2, caractérisé en ce qu'avec l'élément d'appui (17), il est possible de régler l'écart du préformé (20, 24; 30, 34) par rapport au mur (21).

4. Auxiliaire de pose selon la revendication 3, caractérisé en ce que l'élément d'appui (17) présente une tête courbée de manière convexe.

5. Auxiliaire de pose selon une des revendications précédentes, caractérisé en ce que l'avancée (25) forme un coude de la branche (19).

6. Auxiliaire de pose selon la revendication 5, caractérisé en ce que le coude (25) est dimensionné de telle manière qu'il s'adapte à l'intérieur de la rainure (27, 33) des éléments (14) de revêtement de sol et en ce qu'avec celui-ci, il est également possible d'accrocher une languette (29, 31) des éléments (14) de revêtement de sol.

7. Auxiliaire de pose selon une des revendications précédentes, caractérisé en ce que l'auxiliaire de pose (10) présente un dispositif de maintien (12).

8. Auxiliaire de pose selon la revendication 7, caractérisé en ce que le dispositif de maintien (12) s'étend en direction de la sangle (16, 26) jusqu'à recouvrir complètement un élément médian (14') de revêtement de sol et partiellement deux éléments (14, 14'') de revêtement de sol disposés sur les côtés de l'élément médian.

9. Auxiliaire de pose selon une des revendications précédentes, caractérisé en ce que la sangle (16, 26, 36) peut être tendue au moyen d'un tendeur à cliquets (40).

10. Auxiliaire de pose selon la revendication 9, caractérisé en ce qu'un des préformés (20, 24, 30, 34) est pourvu de ce tendeur à cliquets (40).

11. Auxiliaire de pose selon la revendication 10, caractérisé en ce que le préformé (34) présente un élément d'arrêt (46, 41) pour le tendeur à cliquets (40).

12. Auxiliaire de pose selon une des revendications 9 à 11, caractérisé en ce que le tendeur à cliquets (40) présente un levier de tension (44) et en ce qu'en manoeuvrant le levier de tension en direction d'un corps (45) de tendeur à cliquets, la sangle (16, 26, 36) peut être enroulée sur un axe (42) d'enroulement du tendeur à cliquets.

13. Auxiliaire de pose selon la revendication 12, caractérisé en ce que le corps (45) de tendeur à cliquets repose sur l'un des préformés (20, 24, 30, 34) et en ce que le levier de tension (44) peut être mu pour l'enroulement de la sangle (16, 26, 36) en direction du préformé (20, 24, 30, 34) supportant le corps (45) du tendeur à cliquets.

14. Auxiliaire de pose selon une des revendications 10 à 13, caractérisé en ce que le préformé (34) présente comme logement un passage (38) pour la sangle (36).

15. Auxiliaire de pose selon une des revendications précédentes, caractérisé en ce que les préformés (20, 24, 30, 34) sont conformés comme des pièces pliées.
